# FASCICULE DE BREVET EUROPEEN

(11) **EP 1 156 295 B1**
(45) Date de publication et mention de la délivrance du brevet: **29.09.2004**
(21) Numéro de dépôt: 01401112.6
(22) Date de dépôt: 27.04.2001
(51) Int. Cl.: F41A 27/22, F41A 27/24

(54) **Dispositif de protection de véhicule blindé contre des projectiles à effet cinétique**
Panzerfahrzeugschutzvorrichtung gegen Wuchtgeschosse
Armoured vehicle protection device against kinetic-energy projectiles

(30) Priorité: 19.05.2000 FR 0006454
(43) Date de publication de la demande: 21.11.2001
(73) Titulaire: TDA ARMEMENTS S.A.S., 45240 La Ferté Saint-Aubin (FR)
(72) Inventeur: Boissiere, Bruno, c/o Thomson-CSF Prop. Intellect, 94117 Arcueil, cedex (FR); Georget, Claude, c/o Thomson-CSF Prop. Intellect, 94117 Arcueil, cedex (FR)
(74) Mandataire: Chaverneff, Vladimir

(56) Documents cités:
- DE-A- 4 313 790
- FR-A- 2 722 873
- US-A- 4 440 061
- US-A- 4 860 698

## Description

La présente invention se rapporte à un dispositif de protection de véhicule blindé contre des projectiles à effet cinétique.

Afin de protéger un véhicule blindé, tel qu'un char, contre des projectiles à effet cinétique, on connaît un dispositif comportant un radar associé à un système de lanceurs de projectiles, voir à cet effet le document FR-A-2 722 873. Dès que le radar détecte le lancement d'un projectile ennemi, il active le système de lanceurs, qui lance un projectile dans la direction de la menace, ce projectile de défense étant mis à feu au passage à proximité immédiate de la menace, ce qui en modifie suffisamment la trajectoire pour la rendre inefficace.

Cependant, si l'on désire protéger efficacement le char, même dans une plage relativement réduite de directions desquelles sont susceptibles de parvenir les menaces, cette plage étant située vers l'avant du char, le système de lanceurs doit comporter un nombre important de lanceurs.

La présente invention a pour objet un dispositif de protection d'un véhicule, en particulier d'un véhicule blindé, contre des projectiles, en particulier des projectiles à effet cinétique, dispositif qui offre une protection optimale dans le plus grand nombre de directions, tout en nécessitant le minimum possible de lanceurs.

Le dispositif conforme à l'invention comporte au moins un dispositif lanceur dont les mouvements dans au moins un plan sont commandés par un vérin pyrotechnique.

La présente invention sera mieux comprise à la lecture de la description détaillée de plusieurs modes de réalisation, pris à titre d'exemples non limitatifs et illustrés par le dessin annexé, sur lequel :
- la figure 1 est une vue schématique en coupe d'un lanceur avec son vérin pyrotechnique en position de repos, faisant partie d'un dispositif conforme à l'invention,
- la figure 2 est une vue schématique en coupe de l'ensemble lanceur-vérin de la figure 1, en position pointée vers un objectif prêt à lancer un projectile de défense;
- la figure 3 est une vue en coupe simplifiée du vérin de la figure 1, en position de repos,
- la figure 4 est une vue similaire à celle de la figure 3, mais en position pointée vers un objectif,
- la figure 5 est une vue en coupe simplifiée d'une variante de vérin conforme à l'invention, à double effet,
- la figure 6 est une vue schématique d'un char équipé d'un dispositif conforme à l'invention, et montrant l'angle de protection permis par ce dispositif, et
- les figures 7 et 8 sont des vues en coupe, respectivement dans un plan perpendiculaire à l'axe du tube lanceur et dans un plan passant par cet axe du tube lanceur.

La présente invention est décrite ci-dessus en référence à un dispositif de protection de véhicule, en particulier de char, contre des projectiles à effet cinétique, mais il est bien entendu qu'elle n'est pas limitée à cette seule application, et qu'elle peut être mise en oeuvre dans la protection d'un véhicule contre d'autres types de menaces, ou bien même, elle peut être mise en oeuvre pour l'attaque de cibles, en particulier de cibles mobiles à grande vitesse;

On a schématiquement représenté en figure 1 un dispositif 1 de protection de chars conforme à l'invention. Ce dispositif 1 comporte essentiellement un tube lanceur 2 fixé par sa partie arrière à la structure 3 du char par une articulation 4, par exemple du type rotule. L'orientation en site ou en gisement du tube 2 est assurée par un vérin pyrotechnique 5 relié au tube 2 par une articulation 6 et à la structure 3 par une autre articulation 7, ces deux articulations 6,7 étant par exemple également de type rotule. En figure 1, le vérin 5 a été représenté en position non activé en (position "basse"du tube 2),et en position activée en figure 2. Pour cette position activée, le piston de ce vérin est en butée contre la paroi plane, dite antérieure, du cylindre opposé à celle, dite postérieure, contre laquelle il était en butée en position non activée. Une munition 2A est disposée dans le tube 2, prête à être lancée.

On a illustré en figures 3 et 4 les détails de réalisation du vérin 5, qui y est respectivement représenté en position non activée et en positon activée. Ce vérin 5 comprend essentiellement un cylindre 8 dans lequel se déplace un piston 9. Une tige axiale 10 est formée intégralement avec la paroi postérieure 11 du cylindre ou fixée à celle-ci), et une tige axiale 12 est formée intégralement avec le piston 9 (ou fixée à celui-ci) et passe dans un col 13 formé sur la paroi antérieure 14 du cylindre 8. Le piston 9 est muni de moyens d'étanchéité 15, un joint torique par exemple, assurant son étanchéité par rapport au cylindre 8. Dans une cuvette formée dans la face intérieure de la paroi 11, on dispose une charge pyrotechnique 16, et un initiateur (détonateur) 17 est logé dans la paroi 11, au contact de la charge 16. Des conducteurs 18 relient l'initiateur 17 à un dispositif électrique de commande approprié (non représenté). Une goupille 19 passant diamétralement à travers le col 13 et la tige 12 immobilise cette dernière en position non activée du piston 8, et elle peut être facilement rompue lorsque la charge 16 est activée. Le piston peut alors venir en butée contre la paroi 14 (figure 4).

On a représenté en figure 5 un vérin 20 à trois positions : une position non activée (celle représentée sur le dessin) pour laquelle le piston est sensiblement au milieu de la longueur du cylindre, et deux positions activables (en butée contre l'une ou l'autre extrémité du cylindre) dont une seule est activable à la fois.

Le vérin 20 comporte essentiellement un cylindre 21 fermé à chacune de ses deux extrémités par une cloison transversale 22,23 respectivement. La cloison 22 est solidaire d'une tige axiale 24. Un piston 25 est disposé dans le cylindre 21, et il est muni de moyens d'étanchéité 26 par rapport à ce cylindre. Une tige axiale 27, solidaire du piston 25, traverse la paroi 23 et son col 28. A l'état non activé, le piston 25 est maintenu en position médiane par une goupille 29 traversant diamétralement le col 28 et la tige 27.

Dans chacune des faces internes des parois 22,23 on pratique une cuvette, par exemple de forme annulaire, dans laquelle on dispose une charge pyrotechnique, respectivement 30,31. Chacune de ces charges est associée à un initiateur respectivement 32,33, logé dans la paroi correspondante 22,23. Des conducteurs 34,35 relient les initiateurs 32,33 respectivement à un dispositif de commande approprié (non représenté). Les tiges 24 et 27 sont reliées l'une au tube lanceur et l'autre à la structure du char, de façon similaire à celle représentée en figures 1 et 2. Selon le mouvement désiré du lanceur par rapport à sa position non activé (piston au milieu du cylindre), c'est à dire selon que l'on veut raccourcir ou allonger la liaison comportant ce vérin, on commande la mise à feu de l'une ou l'autre des charges 30,31. Cette mise à feu sollicite le piston vers l'une des extrémités 22 ou 23, ce qui rompt la goupille 29. Ainsi grâce à un tel vérin, on obtient trois orientations différentes du tube lanceur. Par conséquent, on peut diviser par trois le nombre nécessaire de tubes lanceurs (par rapport aux dispositifs de l'art antérieur cités en préambule) pour couvrir la même plage angulaire de défense. Il devient alors possible de disposer les tubes lanceurs sur la tourelle du char et non plus sur son glacis avant. Une telle disposition permet, en orientant la tourelle, de choisir en azimut le secteur de défense. Comme représenté en figure 6, en plus de l'orientation en azimut des tubes lanceurs par la tourelle du char porteur 36, on obtient en site une plage angulaire A de défense large, se composant des trois plages angulaires A1,A2,A3 correspondant aux trois positions en site du vérin de la figure 5.

Comme représenté en figure s 7 et 8, le tube lanceur 37 (faisant partie d'un ensemble de plusieurs tubes disposés sur un char) est commandé par deux vérins 38,39, qui peuvent être du type de celui des figures 1 à 4 ou de celui de la figure 5. L'axe du vérin 38 est vertical, et permet donc d'orienter le tube 37 en élévation, tandis que l'axe du vérin 39 est horizontal, et permet d'orienter le tube 37 en azimut.

Selon un autre aspect de l'invention, on dispose en série (sur le même axe) deux ou plusieurs vérins conformes à l'invention pour augmenter le nombre de positions possibles du tube lanceur.

## Revendications

1. Dispositif de protection de véhicule blindé, contre des projectiles, en particulier des projectiles à effet cinétique, **caractérisé en ce qu'**il comporte au moins un dispositif lanceur (2,37) dont les mouvements dans au moins un plan sont commandés par un vérin pyrotechnique (5,20,38,39)

2. Dispositif selon la revendication 1, **caractérisé en ce que** le vérin pyrotechnique comporte une charge pyrotechnique (16) d'un seul côté de son piston (9).

3. Dispositif selon la revendication 1, **caractérisé en ce que** le vérin pyrotechnique comporte une charge pyrotechnique (30,31) de chaque côté de son piston (25), et qu'en position non activée, le piston est positionné sensiblement au milieu de la longueur de son cylindre (21)

4. Dispositif selon l'une des revendications précédentes, **caractérisé en ce que** la tige du vérin est immobilisée en position non activée par une goupille (19,129) sécable lors de l'activation de la charge pyrotechnique du vérin.

5. Dispositif selon l'une des revendications précédentes, **caractérisé en ce qu'**il est disposé sur la tourelle d'un char.

## Patentansprüche

1. Vorrichtung zum Schutz eines Panzerfahrzeugs gegen Projektile, insbesondere Projektile mit Wuchtwirkung, **dadurch gekennzeichnet, dass** sie zumindest eine Werfervorrichtung (2, 37) umfasst, deren Bewegungen in zumindest einer Ebene durch einen pyrotechnischen Zylinder (5, 20, 38, 39) betätigt werden.

2. Vorrichtung nach Anspruch 1, **dadurch gekennzeichnet, dass** der pyrotechnische Zylinder eine pyrotechnische Ladung (16) auf einer einzigen Seite seines Kolbens (9) enthält.

3. Vorrichtung nach Anspruch 1, **dadurch gekennzeichnet, dass** der pyrotechnische Zylinder eine pyrotechnische Ladung (30, 31) auf beiden Seiten seines Kolbens (25) enthält, und dass der Kolben in der nicht aktivierten Position im Wesentlichen in der Mitte der Länge seines Zylinders (21) positioniert ist.

4. Vorrichtung nach einem der vorhergehenden Ansprüche, **dadurch gekennzeichnet, dass** der Schaft des Zylinders in einer nicht aktivierten Position durch einen Splint (19, 129) immobilisiert ist, der bei der Aktivierung der pyrotechnischen Ladung des Zylinders durchtrennbar ist.

5. Vorrichtung nach einem der vorhergehenden Ansprüche, **dadurch gekennzeichnet, dass** sie auf dem Turm eines Panzers angeordnet ist.

## Claims

1. Device for protection of an armoured vehicle against projectiles, particularly kinetic-effect projectiles, **characterized in that** it comprises at least one launcher device (2, 37) whose movements in at least one plane are controlled by a pyrotechnic ram (5, 20, 38, 39).

2. Device according to Claim 1, **characterized in that** the pyrotechnic ram includes a pyrotechnic charge (16) on only one side of its piston (9).

3. Device according to Claim 1, **characterized in that** the pyrotechnic ram includes a pyrotechnic charge (30, 31) on both sides of its piston (25), and that in the inactive position the piston is positioned at approximately the mid-point along the length of its cylinder (21).

4. Device according to one of the preceding claims, **characterized in that** the rod of the ram is immobilized in the inactive position by a pin (19, 129) which shears off when the ram's pyrotechnic charge is activated.

5. Device according to one of the preceding claims, **characterized in that** it is placed on a tank turret.
